# EUROPÄISCHE PATENTSCHRIFT

(11) **EP 1 703 051 B1**
(45) Veröffentlichungstag und Bekanntmachung des Hinweises auf die Patenterteilung: **02.01.2008**
(21) Anmeldenummer: 06003511.0
(22) Anmeldetag: 21.02.2006
(51) Int. Cl.: E05C 7/04

(54) **Einsteckschloss**
Mortise lock
Serrure encastrée

(30) Priorität: 22.02.2005 DE 202005002908 U
(43) Veröffentlichungstag der Anmeldung: 20.09.2006
(73) Patentinhaber: BKS GmbH, D-42549 Velbert (DE)
(72) Erfinder: Sommer, Wolfgang, 40721 Hilden (DE)
(74) Vertreter: Füssel, Michael

(56) Entgegenhaltungen:
- EP-A- 0 584 549
- EP-A- 0 849 425
- EP-A- 1 557 514
- DE-A1- 2 738 746
- DE-A1- 19 652 599

## Beschreibung

Die vorliegende Erfindung betrifft ein Einsteckschloß nach Oberbegriff des Hauptanspruchs.

Aus der EP 0 584 549 B1 ist ein derartiges Einsteckschloß bekannt.

Bei Fluchttüren besteht häufig die Notwendigkeit, solche Türen als zweiflügelige Türen auszuführen, damit im Gefahrenfall durch die Öffnung von Gehflügel und Standflügel eine große Öffnung geschaffen werden kann, um einer möglichst großen Zahl von Personen die Möglichkeit zu geben, die Gefahrenzone schnell verlassen zu können.

Obwohl bei Fluchttüren in der Regel nur eine einzige Fluchtrichtung unterstellt wird, werden diese Türen jedoch auch in entgegengesetzter Richtung benutzt.

Insoweit ist es vorteilhaft, die Türflügel mit großflächigen Verglasungen auszustatten, damit entgegenkommende Personen frühzeitig erkannt werden können.

Großflächig verglaste Türen werden aber üblicherweise als sogenannte Rohrrahmentüren gebaut und weisen ein relativ schmales Rohrrahmenprofil auf, in welchem letztlich die Einsteckschlösser noch untergebracht werden müssen.

Weiterhin werden in zunehmendem Maße die zugehörigen Einsteckschlösser für den Gehflügel mit einem Riegelausschluß von mindestens 20 mm Riegelhub versehen.

In der Fluchttürfunktion muß allerdings bei Betätigung des Einsteckschlosses am Standflügel neben der Einfahrbewegung der oberen und unteren Treibriegelstangen sichergestellt sein, daß Falle und Riegel des Gehflügelschlosses über die jeweils vorgesehenen Auslöser auch dann sicher in das Gehflügelschloß zurückgedrückt werden, wenn diese mit großem Ausschluß versehen sind.

Das aus der eingangs erwähnten EP 0 584 549 B1 bekannte Einsteckschloß erfüllt diese Funktion zweifellos.

Es hat sich jedoch gezeigt, daß die Einleitung hinreichend großer Drehmomente auf den für den Riegel zuständigen Auslöser insbesondere bei fehlerhafter Bedienung oder Behandlung des Einsteckschlosses nicht garantiert werden kann.

Eine derartige fehlerhafte Behandlung kann z.B. dadurch hervorgerufen werden, daß man die zweiflügelige Fluchttür ohne hinreichend weites Zurückdrücken von Falle und Riegel gewaltsam öffnet, so daß zwängungen zwischen Riegel und Riegellochung entstehen, die den Riegel verbiegen.

Ein anderer Behandlungsfehler kann z.B. durch Überlackieren des Schlosses im eingebauten Zustand ebenfalls Funktionsstörungen hervorrufen. Es ist Aufgabe der Erfindung, das bekannte Einsteckschloß so weiterzubilden, daß die oben genannten Nachteile vermieden werden.

Diese Aufgabe löst die Erfindung mit den Merkmalen des Hauptanspruchs.

Aus der Erfindung ergibt sich der Vorteil, daß über die Schloßnuß sehr große Drehmomente auf die Auslöser von Riegel und Falle übertragen werden können. Dies wird dadurch erreicht, daß die Auslöser drehstarr mit der Schwenkbewegung der Schloßnuß gekoppelt in Richtung auf den in die Riegellochung eingefahrenen Riegel und die in die Fallenlochung eingefahrene Falle einwirken können.

Die Kombination der Erzeugung großer Drehmomente zusammen mit einer drehstarren Koppelung der zugehörigen Auslöser sowie der jeweiligen Koppelelemente für obere und untere Treibriegelstange orientiert sich an einer optimalen Raumausnutzung des sehr schmalen Schloßkastens, so daß insbesondere durch die Anordnung der Druckstücke, die bei in Neutralstellung befindlicher Schloßnuß im Bereich des Hinterdornmaßes vorgesehen sind, nicht nur große Hebelarme zwischen der Schloßnuß und den Druckstücken sondern auch große Schwenkwinkel der beteiligten Schwenkhebel ermöglicht werden.

Die Erfindung beruht daher auf dem Grundgedanken, über den Türdrücker auf die Schloßnuß möglichst große Drehmomente einleiten zu können während zugleich der zur Verfügung stehende Einbauraum im Schloßkasten optimal genutzt werden soll, um ein gegen Vandalismus stabiles Schloß zu schaffen.

Dies wird zum Teil dadurch realisiert, daß die auf die Auslöser wirkenden Druckstücke in Neutralstellung der Schloßnuß im Bereich des Hinterdornmaßes ruhen, während über entsprechende getriebliche Ankoppelungen dieser Druckstücke an die Schloßnuß auch große Hebelarme zur Verfügung stehen, um große Drehmomente und somit auch große Kräfte auf die Auslöser zu erzeugen.

Andererseits wird der zur Verfügung stehende Einbauraum weitestmöglich für den Einbau und die Beweglichkeit der Innenteile ausgenutzt.

Das Prinzip der Erfindung beruht daher auch auf der Überlegung, die von der drehbaren Schloßnuß beaufschlagten Koppelglieder zur Betätigung der oberen und unteren Treibriegelstange und der beiden Auslöser als Schwenkhebel auszuführen, deren Schwenkachse im Schloßkasten gelagert ist und deren Ausgangsstellungen, die der Neutralstellung der Schloßnuß entsprechen, so gewählt sind, daß die zugehörigen Druckstücke jeweils im Bereich des Hinterdornmaßes ruhen.

Auf diese Weise läßt sich erreichen, daß die von den Druckstücken beaufschlagten oberen und unteren Schwenkhebel einen sehr großen Schwenkwinkel für die Betätigung von Auslösern und Koppelelementen zur verfügung haben.

Andererseits trägt die Erfindung auch der Tatsache Rechnung, daß trotz der Verschwenkung der Drückernuß in lediglich eine Schwenkrichtung hinsichtlich der Einfahrbewegungen von oberer und unterer Treibriegelstange zwei gegenläufige Bewegungen erzeugt werden müssen.

Dies wird dadurch erreicht, daß die Schwenkbewegung der Drückernuß über einen zwischenhebel auf das Koppelelement für die obere Treibriegelstange übertragen wird, wobei die Drehachsen beider Schwenkhebel, an welchen die Koppelelemente sitzen, ober- bzw. unterhalb der jeweils aktiven Druckstücke anzuordnen sind.

Das einfache Konstruktionsprinzip der Erfindung ermöglicht die Fertigung von Serien von Einsteckschlössern unterschiedlicher Dornmaße ohne den Grundgedanken der Erfindung zu verlassen. Dieser vorteil wird dadurch erreicht, daß bei gleichem Aufbau ein ,,wachsendes Dornmaß" zu breiteren Schloßkästen führt und deshalb "nur" die Auslöser für Falle bzw. Riegel "mitwachsen" müssen. Eine Serie von derartigen Einsteckschlössern kann z.B. Dornmaße zwischen 30 und 65 mm oder mehr umfassen. Jede Serie hat ein kleinstes Dornmaß und ein größtes Dornmaß.

Ist der Auslöser für die Falle Bestandteil des oberen Schwenkhebels, bietet dies den Vorteil, daß die Hebelverhältnisse in weiten Bereichen variabel sind und trotzdem der Fallenauslöser auch große Wege für weit vorgeschlossene Fallen zurücklegen kann.

Zu diesem zweck wird vorgeschlagen, daß der Auslöser für die Falle bei voll vorgeschlossener Falle in der Neutralstellung der Schloßnuß praktisch nur zwei bis drei Millimeter vor der zugeordneten Beaufschlagungsfläche der Falle ruht, so daß bereits bei geringer Schwenkbewegung der Schloßnuß die Falle bereits über den Auslöser in das Gehflügelschloß zurückgedrückt wird.

Außerdem ermöglicht die Erfindung sehr große Abstände zwischen den auslösern, d.h. denjenigen Flächen der Auslöser, die tatsächlich auf Falle bzw. Riegel auftreffen, und den Drehmittelpunkten der jeweiligen Schwenkhebel.

Sind diese Abstände mindestens so groß wie das kleinste Dornmaß bei einer Serie von Einsteckschlössern, ergeben sich sehr große Lastarme, die insbesondere in Kombination mit den großen Kraftarmen, die sich für die Druckstücke ergeben, zu einem leichtgängigen und trotzdem sehr stabilen Einsteckschloß führen.

Ist darüber hinaus vorgesehen, den sich nach unten erstreckenden Drückerarm bei in Neutralstellung befindlicher Schloßnuß dort an der Schloßnuß anzubringen, wo die Seite des Dornmaßes sitzt, lassen sich ebenfalls große Schwenkwinkel realisieren, die infolge der kinematischen Kette zwischen Schloßnuß und unterem Schwenkhebel auch weit ausgeschlossene Riegel wirkungsvoll bis in das Schloß des Gehflügels zurückschieben.

Zweckmäßigerweise wird der Drehantrieb zwischen Schloßnuß und zwischenhebel über ein Paar von zueinander korrespondierenden Zahnsegmenten an Schloßnuß bzw. zwischenhebel realisiert, so daß für alle Drehstellungen der Schloßnuß auch entsprechend vielfältige Eingriffszonen an den paarweise zugeordneten Zahnsegmenten von Schloßnuß und Zwischenhebel im Eingriff sind. Diese Maßnahme erhöht die Stabilität des Einsteckschlosses insbesondere gegen vandalismus.

Zudem kann vorgesehen sein, am unteren Schwenkhebel, der das Koppelelement für die untere Treibriegelstange bildet, ein sogenanntes Freilauffenster vorzusehen.

Das Freilauffenster dient dem Zweck, Manipulationen an der unteren Treibriegelstange durch unzulässiges Anheben nicht in die getriebliche Verbindung zwischen Schloßnuß und unterem Schwenkhebel zu übertragen. Etwaige Manipulationsversuche betätigen daher nicht etwa die kinematische Kette zwischen unterem Schwenkhebel und Schloßnuß und folglich auch nicht die kinematische Kette zwischen Schloßnuß, Zwischenhebel und oberem Schwenkhebel.

Zur Erzielung großer Stabilität wird ergänzend vorgeschlagen, die Schloßnuß stulpseitig bis nah an die Innenfläche des Stulpblechs heranragend auszuführen. An diesen Bereich wird dann der Drückerarm angeschlossen, vorzugsweise einstückig. Diese Weiterbildung der Erfindung nutzt daher die Erkenntnis, daß zwischen Drückernuß und Riegel Platz im Gehäuse des Schloßkastens ist, welcher selbst bei einem Schloßkasten mit dem kleinstmöglichen Dornmaß immer noch für hohe Drehmomente zur Betätigung des unteren Schwenkhebels sorgt.

Die Erfindung ist daher insbesondere geeignet für Einsteckschlösser an Rohrrahmentüren unterschiedlicher Dornmaße, also für Serien derartiger Einsteckschlösser.

Zudem läßt sich an der Schloßnuß zwischen dem Vierkantdurchbruch und der Innenwand des Schloßstulps eine kreisringsegmentförmige Öffnung vorsehen, die mit entsprechenden Durchgangsbohrungen in Schloßkasten und Schloßdecke fluchtet, so daß praktisch ohne Beeinträchtigung der Stabilität nunmehr auch Schloßrosetten oder ähnliches angebracht werden können.

Zu diesem Zweck ist der öffnungswinkel der kreisringsegmentförmigen Öffnung mindestens so groß wie der größtnötige Schwenkwinkel der Schloßnuß zuzüglich des Platzbedarfs für die Durchgangsbohrung. Unter größtnötigem Schwenkwinkel der Schloßnuß wird derjenige Winkel verstanden, um den die Schloßnuß zum vollständigen Einzug der Treibriegelstangen und zum vollständigen Zurückschieben von Falle und Riegel verdreht werden muß.

Dabei sollen die Durchgangsbohrungen in Schloßnuß und Schloßdecke nach Ort, Abstand von dem Vierkantdurchbruch und eigenem Durchmesser entweder der Norm entsprechend oder dem herstellerseitigen Beschlagprogramm entsprechend angeordnet sein.

Einer Weiterbildung der Erfindung kommt besondere Aufmerksamkeit zu.

Die Schloßnuß kann nämlich aus zwei übereinanderliegenden Blechteilen bestehen, von denen jedes mit einem Vierkantdurchbruch für den Vierkantstift des Türdrückers versehen ist.

Auf diese Weise lassen sich die von der Schloßnuß auszuführenden unterschiedlichen Funktionen jeweils einem der beiden Blechteile zuordnen.

Die beiden Blechteile sind zumindest über den vierkantstift des Türdrückers trotzdem miteinander gekoppelt.

Sieht man als drehmomentstarre Verbindung zwischen den beiden Blechteilen einen Federstift vor, welcher beide Blechteile über miteinander fluchtende Bohrungen durchsetzt, lassen sich die Bohrungen derart geringfügig gegeneinander versetzen, daß die Vierkantdurchbrüche im Sinne einer spielfreien Aufnahme des Vierkantstifts geringfügig gegeneinander verdreht werden.

Auf diese Weise entsteht von jedem der beiden Blechteile ausgehend eine geringfügige verspannung des Vierkantstifts, der dadurch spielfrei im Treibriegelschloß gehalten wird.

Insoweit dient der Federstift einer in Umfangsrichtung wirkenden geringfügig federelastischen Verbindung der beiden Blechteile zueinander, die auch über Jahre hinweg verschleißfrei bleibt.

Zusätzlich kann die drehmomentstarre Verbindung zwischen den beiden Blechteilen auch über einen Mitnehmerarm erfolgen, der an einem der beiden Blechteile sitzt und sich in Drehrichtung der Türöffnung an dem anderem Blechteil abstützt.

Zweckmäßigerweise stützt sich der Mitnehmerarm rückseitig an dem Drückerarm ab.

Die Ausführung der beiden Blechteile in flacher Form, z.B. als einfache Stanzteile, ermöglicht preiswerte Fertigung.

Deshalb sollte die Abstützung über einen Koppelstift erfolgen, welcher in den Mitnehmerarm des betreffenden Blechteils eingebaut ist.

Die funktionale Trennung der beiden Blechteile ermöglicht weiterhin die Anordnung von Anschlagflächen für die Drehbewegungen der Schloßnuß dort, wo im Schloßkasten noch Platz für entsprechende Anschlagdorne ist.

Zu diesem Zweck wird vorgeschlagen, daß eines der beiden Blechteile sowohl mit dem Drehantrieb versehen ist als auch mit dem Drückerarm, während das andere der Blechteile an den entsprechenden Stellen mit Anschlagflächen für im Schloßkasten sitzende Anschlagdorne versehen ist.

Zweckmäßigerweise durchsetzen die Anschlagdorne den Schloßkasten vollständig und sind in dessen Wandungen verankert, so daß eine gewaltsame Verdrehung der Schloßnuß, z.B. durch Vandalismus, wirksam unterbunden wird.

Im folgenden wird die Erfindung anhand von Ausführungsbeispielen näher erläutert.

Es zeigen:
- Fig.1: Anordnung der Erfindung an dem Standflügel einer Fluchttür im Zusammenwirken mit dem Gehflügelschloß, verriegelter Zustand;
- Fig.2: Darstellung gem. Fig.1 mit zurückgeschobenem Riegel und zurückgeschobener Falle, Treibriegelstangen eingezogen;
- Fig.3: Darstellung entsprechend Fig.1, jedoch mit Riegel mit großem Riegelausschluß;
- Fig.4: Darstellung entsprechend Fig.3, wobei jedoch der Riegel mit Riegelsperre versehen ist, welche durch Verschieben der Falle gelöst wurde;
- Fig.5: Darstellung der Erfindung an einem Treibriegelschloß in Aufsicht mit
- Fig.6: zugehöriger Darstellung des Treibriegelschlosses in Seitenansicht.

Sofern im folgenden nichts anderes gesagt ist, gilt die folgende Beschreibung stets für alle Figuren.

Die Figuren zeigen ein Einsteckschloß 1 nach dieser Erfindung.

Derartiges Einsteckschloß 1 steckt in einer entsprechenden Aussparung des Standflügels 7 einer zweiflügeligen Fluchttür in Rohrrahmenbauweise.

Das Einsteckschloß 1 weist einen Schloßkasten 2 auf. Der Schloßkasten 2 wird in Richtung zum Gehflügel 8 von einem Stulpblech 3 abgeschlossen. Im Stulpblech 3 befinden sich eine Fallenlochung und eine Riegellochung für Falle 9 und Riegel 10 des Gehflügelschlosses.

Zwischen Fallenlochung und Riegellochung sitzt eine Schloßnuß 4 drehbar im Schloßkasten 2. Die Schloßnuß 4 wird - an sich bekannt - über einen vierkantdurchbruch 40 durch einen Türdrücker oder ähnliches betätigt.

Der Mittelpunkt des Vierkantdurchbruchs 40 dient als Meßpunkt zur Bestimmung des Dornmaßes 4a, welches in Richtung zum Stulpblech 3 gemessen wird und des Hinterdornmaßes 4b, welches in entgegengesetzter Richtung bestimmt wird.

Bei geschlossenem Standflügel 7 ist eine obere Treibriegelstange 5 nach oben und eine untere Treibriegelstange 6 nach unten ausgefahren und sichert den Standflügel 7 gegen unzulässiges Öffnen.

Derartiges Einsteckschloß dient daher zur Betätigung von oberer Treibriegelstange 5 und unterer Treibriegelstange 6 ebenso, wie der Betätigung von Falle 9 und Riegel 10, welche aus dem korrespondierenden Einsteckschloß des Gehflügels kommend in Fallenlochung und Riegellochung des Stulpblechs 3 eingefahren sind.

Hierzu wirkt die Schloßnuß 4 bei geschlossenem Standflügel 7 mit ausgefahrener oberer und unterer Treibriegelstange 5,6 sowie zugleich geschlossenem Gehflügel 8 mit ausgefahrener Falle 9 und ausgefahrenem Riegel 10 über jeweils drehstarr mit ihr verbundene Hebelarme mittels dazwischen liegender Koppelelemente auf die oben und die unten angeordnete Treibriegelstange 5,6 des Standflügels zumindest im Sinne der jeweiligen Einfahrbewegungen 11,12 ein.

Hierunter ist zu verstehen, daß die Treibriegelstangen auch über sogenannte Schaltschlösser verfügen können, die ein selbsttätiges Ausfahren der Treibriegelstangen bei geschlossenem Standflügel 7 bewirken.

Insoweit wird auf den Stand der Technik verwiesen.

Andererseits sind Koppelglieder vorgesehen, mit deren Hilfe die Auslöser 13,14 zum Zurückschieben der in die Fallenlochung eingefahrenen Falle und des in die Riegellochung eingefahrenen Riegels des Gehflügels 8 dienen.

Wesentlich ist nun, daß jeweils aus Sicht einer Neutralstellung 15, wie Fig.1 zeigt, und jeweils von der Schloßnuß 4 ausgehend, ein sich in Richtung nach unten 16 erstreckender Drückerarm 50 vorgesehen ist, der starr vorzugsweise einstückig an die Schloßnuß 4 angekoppelt ist und der im Bereich des Hinterdornmaßes 4b mit einem in Richtung zum Stulpblech 3 wirkenden ersten Druckstück 17 auf einen Schwenkhebel 18 einwirkt, welcher unterhalb des ersten Druckstücks 17 am Schloßkasten so gelagert ist, daß er infolge seiner vom Druckstück 17 ausgehenden Schwenkbewegung über ein an ihm befindliches Koppelelement 19 die untere Treibriegelstange 6 in Richtung von deren Einfahrbewegung 12 betätigt und andererseits den Auslöser 14, der den gegebenenfalls voll ausgeschlossenen Riegel 10 in das Gehflügelschloß zurückdrückt.

Der untere Schwenkhebel 18 ist zu diesem Zweck mit einer im Bereich des Dornmaßes 4a angeordneten Drehachse am Schloßkasten 2 gelagert, die hier sogar noch unterhalb des Riegels 10 sitzt und trägt auf seiner Rückseite das Koppelelement 19, welches in Form eines Hakens in einen Gegenhaken der unteren Treibriegelstange 6 eingreift.

Es ist ersichtlich, daß mit Verschwenken des unteren Schwenkhebels 18 im Uhrzeigersinn das Koppelelement 19 die untere Treibriegelstange 6 in das Einsteckschloß 1 hineinziehen wird, während zugleich der Auslöser 14 mit einer entsprechenden Beaufschlagungsfläche ab einer vorbestimmten Schwenkstellung gegen eine entsprechende Fläche des Riegels 10 stößt und bei weiterer Schwenkbewegung einerseits die untere Treibriegelstange 6 weiter anhebt und andererseits den Riegel 10 weiter in das Gehflügelschloß hineindrücken wird.

Darüber hinaus sitzt an der Schloßnuß 4 in Richtung nach oben 20 ein Drehantrieb 21, der sich im formschlüssigen Eingriff mit einem korrespondierend ausgebildeten Antriebsbereich 22 eines am Schloßkasten 2 gelagerten Zwischenhebels 23 befindet.

Die Drehantriebe sind hier ohne gegenseitigen Freilauf ausgebildet, so daß eine z.B. federbeaufschlagte obere Treibriegelstange 5 die Schloßnuß 4 auch wieder in ihre Neutralstellung 15 zurückzubringen vermag.

Der Zwischenhebel 23 besitzt ein zweites Druckstück 24, mit welchem er auf einen oberen Schwenkhebel 25 einwirkt, der zumindest das Koppelelement 26 für die obere Treibriegelstange 5 bildet.

Das zweite Druckstück 24 befindet sich in Neutralstellung 15 der Schloßnuß 4 ebenfalls im Bereich des Hinterdornmaßes 4b, um auch hier einen möglichst großen Schwenkwinkel des zwischenhebels 23 zu ermöglichen, der praktisch 1:1 auf den oberen Schwenkhebel 25 übertragen wird.

Der obere Schwenkhebel seinerseits ist oberhalb des zweiten Druckstücks und - hier - sogar oberhalb des von der Falle beanspruchten Ausschlußweges angeordnet, so daß auch Fallen mit großem Fallenausschluß von diesem Einsteckschloß betätigbar sind.

Der Auslöser 13 für die Falle sollte Bestandteil des oberen Schwenkhebels 25 sein, damit bei gleichem Konstruktionsprinzip auch größere Dornmaße möglich sind.

Im gezeigten Ausführungsbeispiel dient hierzu ein Dorn oder ähnliches am oberen Schwenkhebel, welcher von dem zweiten Druckstück 24 des Zwischenhebels auf seiner einen Seite beaufschlagt wird während es gegenüberliegend gegen die Falle 9 stößt und diese bei entsprechender Schwenkbewegung in das Schloß des Gehflügels 8 zurückzudrücken vermag.

Die Figuren zeigen weiterhin, daß die Abstände 27,29 zwischen den Auslösern 13,14, also denjenigen Kontaktzonen, welche auf dem Schwenkweg des jeweiligen Auslösers mit Falle bzw. Riegel in Kontakt sind, und den Drehmittelpunkten 28,30 der jeweiligen Schwenkhebel, an welchen die Auslöser 13,14 sitzen, mindestens in der Größenordnung des kleinsten Dornmaßes 4a liegen.

Zweckmäßigerweise sind die Abstände 27,29 aber stets mindestens so groß wie das kleinste Dornmaß 4a der Schloßserie.

Zur Übertragung großer Drehmomente strebt die Erfindung eine optimale Ausnutzung des zur Verfügung stehenden Einbauraumes an.

Diesem Zweck dient die Anordnung des sich nach unten erstreckenden Drückerarms 50 so, daß er bei in Neutralstellung 15 befindlicher Schloßnuß 4 auf der Seite des Dornmaßes 4a an der Schloßnuß 4 ansetzt.

Durch diese Anordnung sind daher nicht nur große Schwenkwinkel möglich sondern auch eine stabile Ausführung der Schloßnuß.

Wie insbesondere Fig.1 zeigt, kann dabei die Schloßnuß 4 bei der Schloßausführung mit dem kleinsten Dornmaß 4a stulpseitig bis nah an die Innenfläche des Stulpblechs heranragen und lediglich mit einem Abstand von 1 bis 3 mm vor dieser enden. Bei einem Einsteckschloß mit z.B. einem um 30 mm größerem Dornmaß 4a würde dieser Abstand folglich 31 mm bis 33 mm betragen.

Damit bei dieser Weiterbildung trotzdem ein Beschlag, z.B. eine Rosette oder ähnliches am Schloßkasten befestigt werden kann, wird vorgeschlagen, daß die Schloßnuß 4 auf ihrer Stulpseite eine kreisringsegmentförmige Öffnung 31 aufweist, deren Öffnungswinkel 32 mindestens so groß ist wie der größtnötige Schwenkwinkel 33 der Schloßnuß 4 zuzüglich des Platzbedarfs für die Durchgangsbohrungen 34, wobei die Anordnung der Öffnung 31 so zu wählen ist, daß in allen Drehstellungen der Schloßnuß 4 eine fluchtende Verbindung von Durchgangsbohrungen 34 in Schloßkasten und Schloßdecke möglich ist. Weiterhin zeigen die Figuren, daß der sich in Richtung nach oben 20 erstreckende Drehantrieb 21 bei in Neutralstellung 15 befindlicher Schloßnuß 4 im wesentlichen auf der Seite des Dornmaßes 4a an der Schloßnuß 4 sitzt.

Durch diese Anordnung wird trotz des nur sehr geringen Hinterdornmaßes, welches in der Praxis mindestens 15 mm beträgt, die Schwenkbewegung der Schloßnuß 4 um den größtnötigen Schwenkwinkel 33 ermöglicht.

Der größtnötige Schwenkwinkel 33 ist derjenige, um welchen die Schloßnuß 4 aus der Neutralstellung 15 heraus verschwenkt werden muß, damit einerseits sowohl obere Treibriegelstange 5 als auch untere Treibriegelstange 6 zur Freigabe des Standflügels 7 eingezogen werden und darüber hinaus die Auslöser 13,14 für Falle 9 und Riegel 10 in Richtung zum Gehflügel 8 zu verlagern sind, um ein zwängungsfreies Öffnen der zweiflügeligen Fluchttür zu ermöglichen.

Weiterhin zeigen die Figuren, daß der Drehantrieb 21 von einem mehrere Zähne umfassenden Zahnsegmentbereich 35 an der Schloßnuß 4 gebildet wird, und daß der Zwischenhebel 23 einen hierzu korrespondierenden Zahnsegmentbereich 36 aufweist.

Hierdurch wird erreicht, daß trotz der Drehbewegung der Schloßnuß 4 stets eine Vielzahl einander zugeordneter Formschlußbereiche zwischen Zahnsegmenten besteht.

Dies bietet den Vorteil langjähriger Standfestigkeit und hoher Stabilität gegen Vandalismus.

Ferner zeigen die Figuren ein Freilauffenster 37, welches sich am unteren Schwenkhebel oberhalb des Koppelelements 19 für die untere Treibstange 6 befindet.

Es läßt sich zumindest gedanklich nachvollziehen, daß hierdurch die untere Treibriegelstange 6 angehoben werden kann, ohne daß diese Bewegung auf die kinematische Kette zwischen unterem Schwenkhebel, Schloßnuß, zwischenhebel und oberen schwenkhebel übertragen wird.

Insbesondere die Figuren 5 und 6 zeigen eine vorteilhafte Weiterbildung.

Dort ist gezeigt, daß die Schloßnuß 4 aus zwei übereinander liegenden Blechteilen 38,39 besteht. Das in Fig.5 oben befindliche erste Blechteil 38 weist sowohl den Drehantrieb 21 - hier in Form einer Verzahnung - als auch das erste Druckstück am Drückerarm 50 auf.

Im wesentlichen deckungsgleich darunter befindet sich das zweite Blechteil 39, welches mit entsprechenden Anschlagflächen 44,45 versehen ist, die mit im Schloßkasten 2 befestigten Anschlagdornen 46,47 für jeweils eine der beiden Drehrichtungen zusammenwirken.

Deckungsgleich in beide Blechteile 38,39 ist auch die kreisringsegmentförmige Öffnung 31 eingebracht.

Beide Blechteile 38,39 sind zudem drehmomentstarr miteinander verbunden.

Die Verbindung erfolgt einerseits über den beiden Blechteilen 38,39 gemeinsamen Vierkantdurchbruch 40, der zur Aufnahme eines an sich bekannten Vierkantstifts vorgesehen ist.

Ergänzend hierzu werden beide Blechteile 38,39 über einen gemeinsamen Federstift 41 miteinander verbunden, um eine gegenseitige Fixierung der beiden Blechteile 38,39 gegeneinander zu erzielen.

Diese Maßnahme bietet den ergänzenden Vorteil, daß die Bohrungen für den Federstift in beiden Blechteilen so angeordnet werden können, daß bei fluchtender Montage des Federstifts die Vierkantdurchbrüche 40, jeweils einer in einem der Blechteile 38,39, im Sinne einer Verspannung des zugehörigen vierkantstifts, der den vierkantdurchbruch 40 durchsetzen soll, geringfügig gegeneinander verdreht werden.

Auf diese Weise ergibt sich ein über lange Jahre spielfrei zu betätigendes Einsteckschloß.

Ergänzend weist das untere Blechteil 39, welches die Anschlagflächen 44,45 trägt, einen Mitnehmerarm 42 auf, der sich in Drehrichtung der Schloßnuß zur Türöffnung an dem Drückerarm 50 des oberen Blechteils 38 abstützt.

Es kann sich hier um einen Koppelstift 43 handeln, welcher die Schwenkbewegung des - hier - untenliegenden zweiten Blechteils 39 in die Bewegungsebene des - hier - obenliegenden ersten Blechteils 38 überträgt.

Die Anschlagflächen 44,45 an der Schloßnuß werden zweckmäßigerweise mit Anschlagdornen 46,47 kontaktiert, welche den Schloßkasten 2 vollständig durchsetzen und in dessen Wandungen verankert sind.

### Bezugszeichenliste

- 1: Einsteckschloß
- 2: Schloßkasten
- 3: Stulpblech
- 4: Schloßnuß
- 4a: kleinstes Dornmaß
- 4b: Hinterdornmaß
- 5: obere Treibriegelstange
- 6: untere Treibriegelstange
- 7: Standflügel
- 8: Gehflügel
- 9: Falle
- 10: Riegel
- 11: Einfahrbewegung von 5
- 12: Einfahrbewegung von 6
- 13: Auslöser von 9
- 14: Auslöser von 10
- 15: Neutralstellung
- 16: Richtung nach unten
- 17: erstes Druckstück
- 18: unterer Schwenkhebel
- 19: Koppelelement für 6
- 20: Richtung nach oben
- 21: Drehantrieb
- 22: Antriebsbereich
- 23: zwischenhebel
- 24: zweites Druckstück
- 25: oberer Schwenkhebel
- 26: Koppelelement von 5
- 27: Abstand 13-28
- 28: Drehmittelpunkt von 25
- 29: Abstand 14-30
- 30: Drehmittelpunkt von 18
- 31: kreisringsegmentförmige Öffnung
- 32: Öffnungswinkel
- 33: größt nötiger Schwenkwinkel
- 34: Druchgangsbohrung
- 35: Zahnsegmentbereich von 38
- 36: korrespondierender Zahnsegmentbereich des Zwischenhebels
- 37: Freilauffenster
- 38: erstes Blechteil
- 39: zweites Blechteil
- 40: Vierkantdurchbruch
- 41: Federstift
- 42: Mitnehmerarm
- 43: Koppelstift
- 44: Anschlagfläche erste Drehrichtung
- 45: Anschlagfläche zweite Drehrichtung
- 46: erster Anschlagdorn
- 47: zweiter Anschlagdorn
- 50: Drückerarm

## Patentansprüche

1. Einsteckschloß (1) für den Standflügel (7) einer zweiflügeligen Fluchttür in Rohrrahmenbauweise, mit einem Schloßkasten (2), in welchem zwischen einer jeweils im Stulpblech (3) vorgesehenen Fallenlochung und einer Riegellochung eine verschwenkbare Schloßnuß (4) sitzt, die bei geschlossenem Standflügel (7) mit ausgefahrener oberer und unterer Treibriegelstange (5,6) sowie zugleich geschlossenem Gehflügel (8) mit ausgefahrener Falle (9) und ausgefahrenem Riegel (10) einerseits über jeweils einen drehstarr mit ihr verbundenen Hebelarm und mittels dazwischen liegender Koppelelemente auf die oben und die unten angeordnete Treibriegelstange (5,6) des Standflügels (7) zumindest im Sinne der jeweiligen Einfahrbewegungen (11,12) einwirkt und andererseits mittels getrieblich angeschlossener Koppelglieder zusätzlich auf Auslöser (13,14) zum Zurückschieben von in der Fallenlochung befindlicher Falle (9) bzw. in der Riegellochung befindlichem Riegel (10) des Gehflügels (8), **dadurch gekennzeichnet, daß**
jeweils aus Sicht einer in Neutralstellung (15) befindlichen Schloßnuß (4) und jeweils von der Schloßnuß (4) ausgehend
ein sich in Richtung nach unten (16) erstreckender Drückerarm (50) vorgesehen ist, der im Bereich des Hinterdornmaßes (4b) mit einem in Richtung zum Stulpblech (3) wirkenden ersten Druckstück (17) auf einen unterhalb des ersten Druckstücks (17) am Schloßkasten (2) gelagerten unteren Schwenkhebel (18) einwirkt, welcher einerseits das Koppelelement (19) für die untere Treibriegelstange (5) und andererseits den Auslöser (14) für den Riegel (10) bildet,
sowie ein sich in Richtung nach oben (20) erstreckender Drehantrieb (21), der formschlüssig in den korrespondierend ausgebildeten Antriebsbereich (22) eines am Schloßkasten (2) gelagerten Zwischenhebels (23) eingreift, welcher ebenfalls im Bereich des Hinterdornmaßes (4b) mit einem in Richtung zum Stulpblech (3) wirkenden zweiten Druckstück (24) auf einen oberhalb des zweiten Druckstücks (24) schwenkbeweglich am Schloßkasten (2) gelagerten oberen Schwenkhebel (25) einwirkt, welcher zumindest das Koppelelement (26) für die obere Treibriegelstange (5) bildet.

2. Einsteckschloß (1) nach Anspruch 1, **dadurch gekennzeichnet, daß** es ein Dornmaß aufweist, das zwischen einem kleinsten Dornmaß (4a) und einem größten Dornmaß liegt, so daß es geeignet ist, Bestandteil einer Serie von gleichartig aufgebauten Einsteckschlössern mit unterschiedlichen Dornmaßen zu sein.

3. Einsteckschloß (1) nach Anspruch 2, **dadurch gekennzeichnet, daß** die Abstände (27,29) zwischen den Auslösern (13,14) und den Drehmittelpunkten (28,30) der jeweiligen Schwenkhebel, an welchen die Auslöser (13,14) sitzen, mindestens so groß wie das kleinste Dornmaß (4a) sind.

4. Einsteckschloß (1) nach einem der Ansprüche 1 bis 3, **dadurch gekennzeichnet, daß** der Auslöser (13) für die Falle (9) Bestandteil des oberen Schwenkhebels (25) ist.

5. Einsteckschloß (1) nach einem der Ansprüche 1 bis 4, **dadurch gekennzeichnet, daß** der sich nach unten erstrekkende Drückerarm (50) bei in Neutralstellung (15) befindlicher Schloßnuß (4) sich von der Seite des Dornmaßes (4a) zur Seite des Hinterdornmaßes (4b) erstreckt und das dem Drückerarm (50) zugeordnete Druckstück auf der Seite des Hinterdornmaßes (4b) liegt.

6. Einsteckschloß (1) nach Anspruch 2 in Verbindung mit Anspruch 5, **dadurch gekennzeichnet, daß** bei dem Einsteckschloß mit kleinstem Dornmaß (4a) die Schloßnuß (4) stulpseitig bis nah an die Innenfläche des Stulpblechs (3) heranragt.

7. Einsteckschloß (1) nach Anspruch 6, **dadurch gekennzeichnet, daß** der Schloßkasten (2) im Bereich der Schloßnuß (4) eine Durchgangsbohrung (34) im Schloßkasten und Schloßdecke aufweist und daß die Schloßnuß (4) auf ihrer Stulpseite eine kreisringsegmentförmige Öffnung (31) aufweist, deren Öffnungswinkel (32) mindestens um den dem Durchmesser der Durchgangsbohrung (34) entsprechenden Winkelbereich größer ist als der größtnötige Schwenkwinkel (33) der Schloßnuß (4) und daß die Öffnung (31) in allen Drehstellungen der Schloßnuß (4) mit den Durchgangsbohrungen (34) in Schloßkasten und Schloßdecke fluchtet.

8. Einsteckschloß (1) nach Anspruch 7, **dadurch gekennzeichnet, daß** die Durchgangsbohrungen (34) zur Aufnahme einer den Schloßkasten (2) durchsetzenden Beschlagbefestigungsschraube vorgesehen sind.

9. Einsteckschloß (1) nach einem der Ansprüche 1 bis 8, **dadurch gekennzeichnet, daß** der sich in Richtung nach oben (20) erstreckende Drehantrieb (21) bei in Neutralstellung (15) befindlicher Schloßnuß (4) im wesentlichen auf derjenigen Seite der Schloßnuß (4) sitzt, auf welcher das Dornmaß der Schloßnuß (4) bestimmt wird.

10. Einsteckschloß (1) nach einem der Ansprüche 1 bis 9, **dadurch gekennzeichnet, daß** der Drehantrieb (21) von einem Zahnsegmentbereich (35) an der Schloßnuß (4) gebildet wird, und daß der Zwischenhebel (23) einen hierzu korrespondierenden Zahnsegmentbereich (36) aufweist.

11. Einsteckschloß (1) nach einem der Ansprüche 1 bis 10, **dadurch gekennzeichnet, daß** der untere Schwenkhebel (18) über ein Koppelelement (19) zum Zurückziehen bzw. Anheben der unteren Treibriegelstange (6) verfügt, und mit einem Freilauffenster (37) versehen ist, um eine Manipulationsmöglichkeit zu vereiteln, bei der die untere Treibriegelstange (6) von außerhalb des Einsteckschloßes angehoben wird.

12. Einsteckschloß (1) nach einem der Ansprüche 1 bis 11, **dadurch gekennzeichnet, daß** die Schloßnuß (4) aus zwei übereinander liegenden Blechteilen (38,39) besteht, von denen jedes mit einem Vierkantdurchbruch (40) für den Vierkantstift des Türdrückers versehen ist.

13. Einsteckschloß (1) nach Anspruch 12, **dadurch gekennzeichnet, daß** von den Blechteilen (38,39) lediglich eines (38;39) sowohl mit dem ersten Druckstück (17) als auch mit dem Drehantrieb (21) versehen ist, während das andere (39;38) drehmomentstarr mit dem ersteren verbunden ist.

14. Einsteckschloß (1) nach Anspruch 13, **dadurch gekennzeichnet, daß** die drehmomentstarre Verbindung über einen Federstift (41) erfolgt, welcher beide Blechteile (38,39) durchsetzt.

15. Einsteckschloß (1) nach Anspruch 14, **dadurch gekennzeichnet, daß** in beiden Blechteilen (38,39) Bohrungen für den Federstift vorgesehen sind, die bei fluchtender Montage des Federstifts die Vierkantdurchbrüche (40) im Sinne einer Verspannung des zugehörigen Vierkantstifts geringfügig gegeneinander verdrehen.

16. Einsteckschloß (1) nach einem der Ansprüche 13 bis 15, **dadurch gekennzeichnet, daß** zur drehmomentstarren Verbindung der Blechteile (38,39) das andere Blechteil (38;39) über einen Mitnehmerarm (42) verfügt, welcher sich in Drehrichtung der Schloßnuß (4) zur Türöffnung an dem Drückerarm (50) abstützt.

17. Einsteckschloß (1) nach Anspruch 16, **dadurch gekennzeichnet, daß** die Abstützung über einen Koppelstift (43) erfolgt.

18. Einsteckschloß (1) nach einem der Ansprüche 1 bis 17, **dadurch gekennzeichnet, daß** der Schwenkbereich der Schloßnuß (4) für jede der beiden Drehrichtungen durch eine Anschlagfläche (44,45) an der Schloßnuß (4) und einen zugehörigen Anschlagdorn (46,47) am Schloßkasten begrenzt wird.

19. Einsteckschloß (1) nach Anspruch 18, **dadurch gekennzeichnet, daß** die Anschlagdorne (46,47) den Schloßkasten (2) durchsetzen und in dessen Wandungen verankert sind.

## Claims

1. Mortise lock (1) for the stationary leaf (7) of a two-leaf emergency exit door of a tubular frame construction, having a lock case (2), in which a pivotable lock follower (4) is located between a catch bolt hole and a bolt hole which are provided in each case in the lock plate (3), which lock follower, in the case of a closed stationary leaf (7) having extended upper and lower connecting bolts (5, 6) and a simultaneously closed moving leaf (8) having an extended catch bolt (9) and an extended bolt (10) on the one hand in each case via a lever arm connected thereto in a rotationally-fixed manner and by means of coupling elements located therebetween, acts upon the upper and lower connecting bolts (5, 6) of the stationary leaf (7) at least in terms of the respective engaging movements (11,12), and on the other hand by means of coupling members connected in a driven manner additionally acts upon trigger mechanisms (13, 14) to push back the catch bolt (9), located in the catch bolt hole, and the bolt (10), located in the bolt hole, of the moving leaf (8), **characterised in that**
in each case in terms of a lock follower (4) located in the neutral position (15) and in each case on the basis of the lock follower (4)
a sneck arm (50) extending in the downwards direction (16) is provided and, in the region of the rear backset dimension (4b) by means of a first pressure piece (17) effective in the direction of the lock plate (3), acts upon a lower pivoted lever (18) mounted beneath the first pressure piece (17) on the lock case (2), which lower pivoted lever forms on the one hand the coupling element (19) for the lower connecting bolt (5) and on the other hand the trigger mechanism (14) for the bolt (10)
as well as a rotary drive (21) extending in the upwards direction (20) and engaging in a positive-locking manner in the correspondingly formed drive region (22) of an intermediate lever (23) mounted on the lock case (2), which intermediate lever likewise, in the region of the rear backset dimension (4b) by means of a second pressure piece (24) effective in the direction of the lock plate (3), acts upon an upper pivoted lever (25) mounted above the second pressure piece (24) in a pivotal manner on the lock case (2), which upper pivoted lever forms at least the coupling element (26) for the upper connecting bolt (5).

2. Mortise lock (1) as claimed in Claim 1, **characterised in that** it has a backset dimension which is between a minimum backset dimension (4a) and a maximum backset dimension so that it is suitable as a component of a series of similarly formed mortise locks having different backset dimensions.

3. Mortise lock (1) as claimed in Claim 2, **characterised in that** that the distances (27, 29) between the trigger mechanisms (13, 14) and the centres of rotation (28, 30) of the respective pivoted levers, on which the trigger mechanisms (13, 14) are located, are at least as large as the minimum backset dimension (4a).

4. Mortise lock (1) as claimed in any one of Claims 1 to 3, **characterised in that** the trigger mechanism (13) for the catch bolt (9) is a component of the upper pivoted lever (25).

5. Mortise lock (1) as claimed in any one of Claims 1 to 4, **characterised in that** the downwardly extending sneck arm (50) extends from the side of the backset dimension (4a) to the side of the rear backset dimension (4b) when the lock follower (4) is in the neutral position (15) and the pressure piece allocated to the sneck arm (50) is on the side of the rear backset dimension (4b).

6. Mortise lock (1) as claimed in Claim 2 in conjunction with Claim 5, **characterised in that** in the case of the mortise lock having the minimum backset dimension (4a), the lock follower (4) protrudes on the lock plate-side to the proximity of the inner surface of the lock plate (3).

7. Mortise lock (1) as claimed in Claim 6, **characterised in that** the lock case (2) in the region of the lock follower (4) comprises a through-bore (34) in the lock case and face plate, and **in that** the lock follower (4) has a opening (31) on its lock plate-side, which opening is formed as a circular ring segment and has an opening angle (32) which is larger than the maximum required pivoting angle (33) of the lock follower (4) by at least the angular region corresponding to the diameter of the through-bore (34), and **in that** the opening (31) is aligned with the through-bores (34) in the lock case and face plate in every rotational position of the lock follower (4).

8. Mortise lock (1) as claimed in Claim 7, **characterised in that** the through-bores (34) are provided so as to accommodate a fittings attachment screw penetrating the lock case (2).

9. Mortise lock (1) as claimed in any one of Claims 1 to 8, **characterised in that** the rotary drive (21) extending in the upwards direction (20) is, when the lock follower (4) is in the neutral position (15), substantially located on the side of the lock follower (4) on which the backset dimension of the lock follower (4) is determined.

10. Mortise lock (1) as claimed in any one of Claims 1 to 9, **characterised in that** the rotary drive (21) is formed by a toothed segment region (35) on the lock follower (4), and **in that** the intermediate lever (23) has a corresponding toothed segment region (36).

11. Mortise lock (1) as claimed in any one of Claims 1 to 10, **characterised in that** the lower pivoted lever (18) has a coupling element (19) for retracting or lifting the lower connecting bolt (6) and is provided with a clearance window (37) in order to prevent any possibility of tampering in which the lower connecting bolt (6) is raised from outside the mortise lock.

12. Mortise lock (1) as claimed in any one of Claims 1 to 11, **characterised in that** the lock follower (4) consists of two mutually overlying sheet metal components (38, 39), each of which being provided with a square opening (40) for the square pin of the door handle.

13. Mortise lock (1) as claimed in Claim 12, **characterised in that** out of the sheet metal components (38, 39), only one (38; 39) is provided with the first pressure piece (17) and also the rotary drive (21), whilst the other (39; 38) is connected to the first in a rigid manner with respect to torque.

14. Mortise lock (1) as claimed in Claim 13, **characterised in that** the connection in a rigid manner with respect to torque is effected by a spring pin (41) which penetrates the two sheet metal components (38, 39).

15. Mortise lock (1) as claimed in Claim 14, **characterised in that** bores are provided in the two sheet metal components (38, 39) for the spring pin and when the spring pin is mounted in an aligned manner the bores slightly rotate the square openings (40) with respect to each other for the purpose of bracing the associated square pin.

16. Mortise lock (1) as claimed in any one of Claims 13 to 15, **characterised in that** for the purpose of connecting the sheet metal components (38, 39) in a rigid manner with respect to torque, the other sheet metal component (38; 39) has an entrainment arm (42) which is supported on the sneck arm (50) in the rotational direction of the lock follower (4) with respect to the doorway.

17. Mortise lock (1) as claimed in Claim 16, **characterised in that** the support is effected via a coupling pin (43).

18. Mortise lock (1) as claimed in any one of Claims 1 to 17, **characterised in that** the pivoting region of the lock follower (4) for each of the two rotational directions is delimited by a stop surface (44, 45) on the lock follower (4) and an associated stop mandrel (46, 47) on the lock case.

19. Mortise lock (1) as claimed in Claim 18, **characterised in that** the stop mandrels (46, 47) penetrate the lock case (2) and are anchored in its walls.

## Revendications

1. Serrure encastrée (1) pour le battant fixe (7) d'une porte à deux battants alignés à châssis tubulaire, comprenant un coffre de serrure (2) dans lequel un fouillot pivotant (4) est placé entre un perçage pour pêne demi-tour prévu dans la têtière (3) et un perçage pour pêne dormant, lequel fouillot - quand le battant fixe (7) est fermé, avec les tringles de commande supérieure et inférieure (5, 6) déployées, et quand le battant mobile (8) est en même temps fermé, avec le pêne demi-tour (9) et le pêne dormant (10) déployés - agit d'une part sur les tringles supérieure et inférieure (5, 6) du battant fixe (7) au moins dans le sens des mouvements de rétraction respectifs (11, 12) par l'intermédiaire de bras de leviers reliés, rigides en rotation, audit fouillot et d'éléments d'accouplement situés entre eux, et agit d'autre part, en supplément, sur des éléments de déclenchement (13, 14) à l'aide d'éléments d'accouplement reliés par une transmission, pour repousser le pêne demi-tour (9) situé dans le perçage pour pêne demi-tour et le pêne dormant (10) situé dans le perçage pour pêne dormant du battant mobile (8), **caractérisée en ce que**
- avec un fouillot (4) en position neutre (15) et à partir du fouillot (4),
- il est prévu un bras de poussoir (50) qui s'étend vers le bas (16) et qui agit dans la zone de la cote de pivot arrière (4b), avec un premier élément de pression (17) agissant vers la têtière (3), sur un levier pivotant inférieur (18) monté sur le coffre de serrure (2) au-dessous dudit premier élément de pression (17) et formant d'une part l'élément d'accouplement (19) pour la tringle de commande inférieure (5) et d'autre part l'élément de déclenchement (14) pour le pêne dormant (10),
- et un entraînement rotatif (21) qui s'étend vers le haut (20) et qui pénètre par complémentarité de forme dans la zone d'entraînement (22), de forme correspondante, d'un levier intermédiaire (23) monté sur le coffre de serrure (2), lequel levier intermédiaire (23) agit lui aussi dans la zone de la cote de pivot arrière (4b), avec un second élément de pression (24) agissant vers la têtière (3), sur un levier pivotant supérieur (25) qui est monté pivotant sur le coffre de serrure (2) au-dessus dudit second élément de pression (24) et qui forme au moins l'élément d'accouplement (26) pour la tringle de commande supérieure (5).

2. Serrure encastrée (1) selon la revendication 1, **caractérisée en ce qu'**elle présente une cote de pivot qui est située entre une cote de pivot minimale (4a) et une cote de pivot maximale, de sorte qu'elle est apte à faire partie d'une série de serrures encastrées de même construction et de cotes de pivot différentes.

3. Serrure encastrée (1) selon la revendication 2, **caractérisée en ce que** les distances (27, 29) entre les éléments de déclenchement (13, 14) et les centres de rotation (28, 30) des leviers pivotants sur lesquels ils sont placés sont au moins aussi grandes que la cote de pivot minimale (4a).

4. Serrure encastrée (1) selon l'une des revendications 1 à 3, **caractérisée en ce que** l'élément de déclenchement (13) pour le pêne demi-tour (9) fait partie du levier pivotant supérieur (25).

5. Serrure encastrée (1) selon l'une des revendications 1 à 4, **caractérisée en ce que** lorsque le fouillot (4) se trouve dans une position neutre (15), le bras de poussoir (50) qui s'étend vers le bas s'étend du côté de la cote de pivot (4a) jusqu'au côté de la cote de pivot arrière (4b), et l'élément de pression associé au bras de poussoir (50) se trouve sur le côté de la cote de pivot arrière (4b).

6. Serrure encastrée (1) selon la revendication 2 associée à la revendication 5, **caractérisée en ce que** dans le cas de la serrure encastrée avec une cote de pivot minimale (4a), le fouillot (4), côté têtière, arrive tout près de la surface intérieure de la têtière (3).

7. Serrure encastrée (1) selon la revendication 6, **caractérisée en ce que** le coffre de serrure (2) présente dans la zone du fouillot (4) un perçage traversant (34) dans le coffre de serrure et dans le foncet, et **en ce que** le fouillot (4) présente, côté têtière, une ouverture en forme de segment d'anneau de cercle (31) dont l'angle d'ouverture (32) est supérieur au moins suivant la zone angulaire correspondant au diamètre du perçage traversant (34) à l'angle de pivotement maximal nécessaire (33) du fouillot (4), et **en ce que** l'ouverture (31), dans toutes les positions de rotation du fouillot (4), se trouve dans l'alignement des perçages traversants (34) prévus dans le coffre de serrure et dans le foncet.

8. Serrure encastrée (1) selon la revendication 7, **caractérisée en ce que** les perçages traversants (34) sont destinés à recevoir une vis de fixation de ferrure qui traverse le coffre de serrure (2).

9. Serrure encastrée (1) selon l'une des revendications 1 à 8, **caractérisée en ce que** lorsque le fouillot (4) se trouve dans une position neutre (15), l'entraînement rotatif (21) qui s'étend vers le haut (20) se trouve globalement sur le côté du fouillot (4) sur lequel est définie la cote de pivot du fouillot (4).

10. Serrure encastrée (1) selon l'une des revendications 1 à 9, **caractérisée en ce que** l'entraînement rotatif (21) est formé sur le fouillot (4) par une zone à segment denté (35) et **en ce que** le levier intermédiaire (23) présente une zone à segment denté (36) correspondant à ladite zone (35).

11. Serrure encastrée (1) selon l'une des revendications 1 à 10, **caractérisée en ce que** le levier pivotant inférieur (18) comporte un élément d'accouplement (19) pour rétracter, c'est-à-dire soulever la tringle de commande inférieure (6) et est pourvu d'une fenêtre de roulement libre (37) pour empêcher une possibilité de manipulation lors de laquelle la tringle de commande inférieure (6) est soulevée à partir de l'extérieur de la serrure.

12. Serrure encastrée (1) selon l'une des revendications 1 à 11, **caractérisée en ce que** le fouillot (4) se compose de deux pièces en tôle (38, 39) superposées qui sont pourvues toutes les deux d'une ouverture carrée (40) pour la tige carrée de la béquille.

13. Serrure encastrée (1) selon la revendication 12, **caractérisée en ce que** sur les deux pièces en tôle (38, 39), une seule (38 ; 39) est pourvue à la fois du premier élément de pression (17) et de l'entraînement rotatif (21), tandis que l'autre (39 ; 38) est reliée, rigide en torsion, à la première.

14. Serrure encastrée (1) selon la revendication 13, **caractérisée en ce que** la liaison rigide en torsion est réalisée grâce à une tige à ressort (41) qui traverse les deux pièces en tôle (38, 39).

15. Serrure encastrée (1) selon la revendication 14, **caractérisée en ce qu'**il est prévu dans les deux pièces en tôle (38, 39) des perçages pour la tige à ressort, qui, quand la tige à ressort est montée dans l'alignement, font légèrement tourner l'une par rapport à l'autre les ouvertures carrées (40) dans le sens d'un serrage de la tige carrée associée.

16. Serrure encastrée (1) selon l'une des revendications 13 à 15, **caractérisée en ce que** pour la liaison rigide en torsion des pièces en tôle (38, 39), l'autre pièce en tôle (38 ; 39) dispose d'un bras d'entraînement (42) qui s'appuie contre le bras de poussoir (50) dans le sens de rotation du fouillot (4) vers l'ouverture de porte.

17. Serrure encastrée (1) selon la revendication 16, **caractérisée en ce que** l'appui se fait par l'intermédiaire d'une tige d'accouplement (43).

18. Serrure encastrée (1) selon l'une des revendications 1 à 17, **caractérisée en ce que** la zone de pivotement du fouillot (4) est limitée pour chacun des deux sens de rotation par une surface de butée (44, 45) prévue sur le fouillot (4) et par une tige de butée correspondante (46, 47) prévue sur le coffre de serrure.

19. Serrure encastrée (1) selon la revendication 18, **caractérisée en ce que** les tiges de butée (46, 47) traversent le coffre de serrure (2) et sont ancrées dans les parois de celui-ci.
